# EUROPÄISCHE PATENTSCHRIFT

(11) **EP 4 046 173 B1**
(45) Veröffentlichungstag und Bekanntmachung des Hinweises auf die Patenterteilung: **10.12.2025**
(21) Anmeldenummer: 20790280.0
(22) Anmeldetag: 13.10.2020
(51) Int. Cl.: H01F 5/02, H01F 27/32, H01F 17/06, H01F 27/28

(54) **FORMADAPTIVE HALTERUNG FÜR EINE KERNAUSFÜHRUNG UND DAMIT HERGESTELLTES INDUKTIVES BAUELEMENT**
SHAPE-ADAPTIVE HOLDER FOR A CORE DESIGN AND INDUCTIVE COMPONENT PRODUCED THEREWITH
SUPPORT DE FORME ADAPTÉE POUR UNE CONFIGURATION DE NOYAU ET COMPOSANT INDUCTIF FABRIQUÉ AVEC CELUI-CI

(30) Priorität: 15.10.2019 DE 102019215802
(43) Veröffentlichungstag der Anmeldung: 24.08.2022
(73) Patentinhaber: SUMIDA Components & Modules GmbH, 94130 Obernzell (DE)
(72) Erfinder: KEINBERGER, Reinhold, 4170 Haslach (AT); PILSL, Rainer, 94130 Obernzell (DE)
(74) Vertreter: Grünecker Patent- und Rechtsanwälte PartG mbB
(86) Internationale Anmeldenummer: PCT/EP2020/078709
(87) Internationale Veröffentlichungsnummer: WO 2021/074114

(56) Entgegenhaltungen:
- EP-A1- 2 835 805
- CN-A- 110 060 846
- DE-A1- 102009 046 570

## Beschreibung

Generell betrifft die vorliegende Erfindung induktive Bauelemente, in denen eine Kernausführung von einem Spulenkörper bzw. einer Halterung aufgenommen wird, um eine oder mehrere Wicklungen in geeigneter Weise aufzubringen.

Bei der Herstellung induktiver Bauelemente, die prinzipiell aus einem ein Magnetfeld führenden Kernmaterial und einer oder mehreren Wicklungen aufgebaut sind, ist häufig ein entsprechender Spulenkörper bzw. eine Halterung oder Aufnahme für die Kernausführung vorzusehen, um einen möglichst kompakten Gesamtaufbau und eine effiziente Möglichkeit zur Bewicklung des induktiven Bauelements zu ermöglichen. Bei der Herstellung von induktiven Bauelementen mit nicht-linearer Geometrie des Kernmaterials, insbesondere in Form von Ringkernen, gibt es Varianten, in denen eine Wicklung direkt auf das isolierte Kernmaterial aufgebracht wird, wobei die Kernisolierung beispielsweise auf Epoxidharzbasis erfolgt. Diese Art der Bauelemente ist jedoch in vielen Anwendungsbereichen aufgrund der eingeschränkten elektrischen und mechanischen Eigenschaften nicht oder nur bedingt einsetzbar. In anderen Varianten, in denen insbesondere bei anspruchsvolleren Anforderungen im Hinblick auf die Isolation zwischen Wicklung und Kernausführung zu beachten sind, wird eine entsprechende Halterung, die auch als Spulenkörper bezeichnet werden kann, zum Halten und Aufnehmen des Ringkerns verwendet.

Trotz der industriellen Herstellung von Kernausführungen treten durch die dabei beteiligten Prozesse, etwa das Sintern der Kernausführungen, deutliche Fertigungstoleranzen hinsichtlich der Abmessungen der Kernausführung auf, wobei sich diese Toleranzen tendenziell bei aufwendigeren Kerngeometrien, etwa bei Ringkernen, deutlich vergrößern. Wenn daher Kernausführungen mit hoher Fertigungstoleranz gleichzeitig mit einer verbesserten Isolation zu versehen sind, wird typischerweise die entsprechende Halterung so hergestellt, dass die maximal zulässigen Toleranzen bei der Fertigung, beispielsweise Unterschiede im Innendurchmesser und/oder Außendurchmesser der Ringkerne, berücksichtigt sind. Eine weitere Möglichkeit ist das Aufbringen einer zusätzlichen Isolation, beispielsweise in Form eines Bandes, und dergleichen.

Bei dieser Art der Herstellung induktiver Bauelemente mit nicht-linearer Geometrie, insbesondere mit Ringkernen, ergibt sich daher ein hoher Arbeitsaufwand, da insbesondere aufgrund der Berücksichtigung der Abmessungstoleranzen in Kombination mit der Notwendigkeit des Vorsehens einer weiteren Isolation ein Bauteil erhalten wird, bei dem möglicherweise weitere Nachbearbeitungsschritte erforderlich sind, um letztlich einen kompakten und spielfreien Aufbau zwischen Kernausführung, Halterung und Wicklung zu erreichen.

Das Dokument DE 10 2009 046 570 A1 betrifft eine induktive Anordnung und ein Verfahren zu deren Herstellung. Die induktive Anordnung umfasst einen weichmangnetischen Ringkern, mindestens zwei Wicklungen und einen elektrisch isolierenden Sektortrenner, der ein sich in der Ringkernöffnung entlang eines Abschnitts des Innenumfangs des Ringkern ersteckendes Rohrsegment und mindesten einen vom Rohrsegment radial in Richtung des Außenumfangs des Kerns verlaufenden Steg sowie eine im äusseren Umfangsbereich liegende Klemmvorrichtung aufweist und aus Gummi gebildet ist. Jeweils zwei Wicklungen sind durch mindestens einen Steg voneinander getrennt.

Das Dokument EP 2 835 805 A1 betrifft eine Wickelspule für einen Ringkern-Induktor. Ein aus Kunststoff gebildeter Spurenkörper zum Beabstanden von Wicklungen um einen Induktorkern umfasst einen inneren Abstandhalter, eine Außenfläche zum Koppeln des inneren Abstandhalters mit einem ringförmigen Induktorkern und eine innere, der Außenfläche gegenüberliegende Fläche zur Aufnahme von Induktorwicklungen definiert. Der innere Abstandshalter hat ein Dickenprofil zwischen den sich gegenüberliegenden inneren und äußeren Oberflächen, um die Wicklungen nach innen vom Induktorkern zu beabstanden, um magnetische Streuflusseffekte auf die Wicklungen zu reduzieren.

Das Dokument CN 110 060 846 A betrifft einen Transformatorkern mit einem Ringkern, der fernen eine Kernisolierkappe und einen Isoliereinsatz umfasst, wobei die Kernisolierkappe ringförmig ist und an der Ober- und Unterseite des ringförmigen Eisenkerns angeordnet ist. Die aus Gummi oder Kunststoff gebildete Kernisolierkappe wird durch Verbinden von einer Vielzahl von bogenförmigen Isoliersegmenten gebildet, wobei das vordere und das hintere Ende des Isoliersegments fest mit einer Trennwand verbunden ist, und die Trennwand am vorderen Ende des Isoliersegments von der Wand am hinteren Ende getrennt ist. In der Trennwand ist ein Schlitz ausgebildet, der in Verbindung mit dem Kernschlitz steht. Die Form des Schlitzes ist die gleich wie die Querschnittsform des Querschlitzes. Der Kernschlitz ist durch eine Kernabdeckplatte, eine Außendurchmesser-Abdeckplatte und eine Innendurchmesser-Abdeckplatte abgedeckt.

Es ist daher eine Aufgabe der vorliegenden Erfindung, Mittel anzugeben, durch die eine Kernausführung und ein daraus hergestelltes induktives Bauelement unter Vermeidung oder zumindest Verringerung der zuvor dargestellten technischen Probleme des Stands der Technik geschaffen werden können.

Gemäß einem ersten Aspekt der vorliegenden Erfindung wird die zuvor genannte Aufgabe durch eine Halterung zur Aufnahme einer Kernausführung gemäß Anspruch 1 gelöst. Die erfindungsgemäße Halterung, die auch als Spulenkörper oder Spulenkörperteil betrachtet werden kann, hat aufgrund der Verformbarkeit zumindest in einem Bereich der Halterung die Eigenschaft, dass eine Herstellung mit einem Übermaß, das der maximal zulässigen Abmessungstoleranz entspricht, einsetzbar ist, da eine Anpassung an die äußere Form, d. h. an die Kontur, der Kernausführung durch Formveränderung des zumindest einen Bereichs möglich ist. Durch diese Anpassbarkeit an die Kontur des Kernmaterials wird daher erreicht, dass ein enger Kontakt zwischen der Halterung und der Kernausführung zumindest in gewissen Bereichen zur Konturanpassung erfolgt, so dass generell ein größeres Spiel zwischen dem Material der Kernausführung und Halterung vermieden wird. In konventionellen Verfahren, die zuvor beschrieben sind, ist häufig ein relativ großer Zwischenraum zwischen Halterung und der Kernausführung anzutreffen, da die Auslegung auf die maximal zulässigen Abmessungstoleranzen für die Halterung zu erfolgen hat, auch wenn typischerweise große Fertigungstoleranzen nur selten auftreten. Diese Differenzen müssen konventioneller Weise nachträglich aufwendig ausgeglichen werden. Durch die Verformbarkeit und damit die Anpassbarkeit der Halterung an die Kontur der Kernausführung kann man erfindungsgemäß typischerweise eine zusätzliche Isolation des Kernmaterials, die konventionellerweise häufig durch eine kostspielige Bewicklung mit Band erfolgt, erreichen, da die Halterung selbst als effiziente Isolierung dienen kann.

Durch die Bereitstellung von mit nicht geradlinig verlaufenden Stegen miteinander verbundenen Randbereichen wird zum einen ein hoher Grad an Materialersparnis erreicht. Zum anderen tragen die Stege zwischen den beiden Randbereichen zu einer erhöhten Anpassbarkeit an die Kontur der Kernausführung bei, das zwischen den beiden Randbereichen der Halterung aufzunehmen ist. Insbesondere wird durch das Vorsehen der nicht geradlinig verlaufenden Stege zwischen den beiden Randbereichen ein gewisser Grad an Elastizität für viele Arten von Materialien erreicht, der bei Verwendung eines Vollmaterials nicht in dieser Größe gegeben wäre.

In einer vorteilhaften Variante weist die erfindungsgemäße Halterung mindestens einen elastischen Bereich auf. Das heißt, in dieser Ausführungsform hat der mindestens eine Bereich elastische Eigenschaften, die somit eine rückstellende Kraft bereitstellen, die tendenziell den Bereich in die ursprüngliche Form zurückführen will, wenn eine Verformung in der Halterung erfolgt ist. Auf diese Weise kann die Verformbarkeit der Halterung aufgrund der Elastizität des mindestens einen Bereichs bewirkt und gleichzeitig eine effiziente und mechanisch stabile Anpassung an die Kontur des Kernmaterials erreicht werden.

In der vorliegenden Anmeldung ist der Begriff "elastisch" bzw. "Elastizität" so zu verstehen, dass bei Formveränderung ausgehend von einer stabilen Gleichgewichtsform, d. h., einer Form ohne äußere Krafteinwirkung, stets eine abhängig vom Grad der Verformung rücktreibende Kraft hervorgerufen wird, wobei dies unabhängig davon ist, ob eine derartige rücktreibende Kraft und damit Elastizität durch Materialeigenschaften oder Materialeigenschaften in Verbindung mit einem speziellen geometrischen Aufbau, etwa in Form einer Spiralfeder, und dergleichen, oder einer Kombination aus Materialeigenschaft, etwa Eigenschaften eines Kunststoffes, und Geometrie, erreicht wird.

In einer vorteilhaften Ausführungsform weist die Halterung in dem mindestens einen elastischen Bereich ein Federelement auf. Das heißt, in dieser Ausführungsform wird die elastische Eigenschaft des mindestens einen Bereichs durch Vorsehen eines Federelements bewirkt, dessen federnde Eigenschaft insbesondere durch eine entsprechende Geometrie in Verbindung mit den grundlegenden Materialeigenschaften des Kunststoffmaterials, aus dem das Federelement hergestellt ist, bestimmt ist. Das Federelement kann dabei aus dem Basismaterial der Halterung hergestellt sein und in einer geeigneten Geometrie so vorgesehen werden, dass die elastische Wirkung erreicht wird. In anderen Varianten ist das Federelement aus einem geeigneten Material hergestellt, das sich von dem Basismaterial anderer Bereichen der Halterung unterscheidet.

In weiteren vorteilhaften Ausführungsformen erhält der elastische Bereich seine elastische Eigenschaft zumindest teilweise durch eine Elastizität einer in dem elastischen Bereich verwendeten Materialkomponente. Das heißt, in diesen Ausführungsformen ist in dem mindestens einen Bereich ein Material vorhanden, das grundsätzlich elastische Eigenschaften besitzt und somit dem Bereich seine elastischen Eigenschaften verleiht. Dabei ist es gegebenenfalls nicht erforderlich, eine besondere Geometrie für den mindestens einen elastischen Bereich vorzusehen, während in anderen Varianten, wie zuvor beschrieben ist, zusätzlich zu den elastischen Materialeigenschaften auch ein geeigneter geometrischer Aufbau angewendet werden kann, um auf diese Weise den gewünschten gesamten Grad an Elastizität einzustellen zu können.

Generell ist anzumerken, dass die Anpassbarkeit der Halterung an die Kontur der Kernausführung in gut steuerbarer Weise erfolgt, da beispielsweise die Wahl der Materialeigenschaften und/oder der Geometrie mit relativ geringen Toleranzen bei der Fertigung behaftet sind. Beispielsweise sind die Materialeigenschaften für viele Arten von Kunststoffen im Voraus gut bekannt oder können in geeigneter Weise eingestellt werden und können auch während der Massenproduktion in sehr engen Bereichen gehalten werden. Gleiches gilt das Vorsehen einer gewissen Geometrie für Federelemente, und dergleichen, die somit aufgrund konstruktiver Maßnahmen mit geringen Toleranzen vorgegeben sind.

Erfindungsgemäß ist die Halterung zur Aufnahme der Kernausführung so ausgebildet, dass sie eine nicht-lineare Geometrie besitzt. Die Kernausführung und somit die darauf abgestimmte Halterung besitzen eine nicht-lineare geschlossene Geometrie und ermöglichen damit eine effiziente Formanpassung, wie dies zuvor beschrieben ist. Für den Kern mit geschlossener Geometrie, wie zum Beispiel einer Ringkern- oder Ovalkerngeometrie, wird durch die Anpassbarkeit der Halterung an die Kontur der Kernausführung ein relativ "formschlüssiger" Bereich der Halterung in Verbindung mit einem entsprechenden Bereich der Kernausführung geschaffen, der kompakte Abmessungen, ein relativ geringes Spiel und hohe mechanische Robustheit ermöglicht.

In einer weiteren vorteilhaften Ausführungsform ist die Halterung so ausgebildet, dass sie bei der zumindest bereichsweise erfolgenden Anpassung an die Kontur der Kernausführung eine Haltekraft ausübt, die eine Klemmwirkung zwischen der Aufnahme und der Kernausführung ergibt. Das heißt, eine oder mehrere Eigenschaften der Halterung, etwa die Gesamtgeometrie der Halterung, sind so beschaffen, dass die Kernausführung zumindest zwischen einigen Bereichen der Halterung festgeklemmt wird, um damit eine kompakte und mechanisch stabile Einheit aus Kernmaterial und Halterung zu schaffen, wodurch sich Vorteile bei einer anschließenden Bewicklung ergeben, da keine weiteren mechanischen Mittel zur Befestigung der Halterung an der Kernausführung erforderlich sind.

In einer vorteilhaften Variante münden die Stege nicht-rechtwinklig in den ersten Randbereich und den zweiten Randbereich. Das heißt, der Anschluss der Stege an den jeweiligen Randbereichen erfolgt in einem Winkel, der kein rechter Winkel ist, sodass dadurch bereits eine gewisse Vorzugsrichtung vorgegeben ist, in der eine entsprechende höhere Verformbarkeit der Stege und damit eine Verschiebung der beiden Randbereiche zueinander ermöglicht. In diesem Zusammenhang soll ein Winkel, der kein rechter Winkel ist, so zu verstehen sein, dass damit Winkel von 90° ± 10° ausgeschlossen sind. Das heißt, ein Winkel von 80° oder kleiner und ein Winkel von 100° oder größer sind als nicht-rechtwinklig zu verstehen.

Erfindungsgemäss sind die Stege nicht-geradlinig. Das heißt, die Stege selbst können aufgrund der nicht-geradlinigen Geometrie ein gewisses Maß an Elastizität bereitstellen, sodass insgesamt die Formanpassbarkeit ohne weitere zusätzlichen Maßnahmen erhöht wird. Die nicht-geradlinige Geometrie kann dabei eine einfache konvexe bzw. konkave Kurvenform sein oder kann auch eine kompliziertere Struktur einschließen, etwa eine S-förmige Struktur, und dergleichen.

Es sollte auch beachtet werden, dass insbesondere bei der Verwendung von nicht-geradlinigen Geometrien für die Stege auch ein Einmünden in die jeweiligen Randbereiche für einen Winkel von ungefähr 90° zu einer ausreichenden Elastizität führen kann.

In einer weiteren vorteilhaften Ausführungsform weist die Halterung einen ersten Abschnitt und einen zweiten Abschnitt auf, die in einer feldführenden Richtung der Kernausführung in Reihe angeordnet sind und durch einen entlang der feldführenden Richtung elastisch wirkenden Bereich verbunden sind. In dieser Ausführungsform sind also mindestens zwei hintereinander angeordnete Abschnitte in "Längsrichtung" vorgesehen, die elastisch und damit verformbar miteinander verbunden sind. Die Längsrichtung, also die feldführende Richtung der Kernausführung, ist daher als eine Richtung zu verstehen, die nahezu senkrecht steht zu einer Ebene von Windungen, die vorgesehen werden, um ein induktives Bauelement auf der Grundlage der Kernausführung und der Halterung herzustellen. Aufgrund der Verbindung mittels des elastisch wirkenden Bereichs zwischen zwei in Reihe angeordneten Abschnitten kann daher eine effiziente Anpassung an die Kontur der Kernausführung, insbesondere für ein Kernmaterial mit nicht-linearer Geometrie, erreicht werden. In anderen Varianten sind mehr als zwei Abschnitte für das entsprechende Kernmaterial, beispielsweise für eine geschlossene Kerngeometrie, wie einer Ringkerngeometrie, vorgesehen, sodass dadurch eine noch effizientere Formanpassung an die Kontur der Kernausführung bewerkstelligt wird.

In einer vorteilhaften Variante ist der in der feldführenden Richtung elastisch wirkende Bereich bei nicht-linearer geschlossener Geometrie der Kernausführung nur auf einer radial äußeren Seite der Halterung vorgesehen. Durch diese Maßnahme wird erreicht, dass insbesondere eine ausgeprägte Anpassung an die Kontur der Kernausführung erreicht wird, da auf der radial inneren Seite eine entsprechende Lücke vorgesehen werden kann. Auf diese Weise werden mögliche mechanische Behinderungen auf der radial inneren Seite vermieden.

In einer weiteren vorteilhaften Ausführungsform sind der erste und/oder der zweite Abschnitt in der feldführenden Richtung durch mindestens eine Trennwand begrenzt und/oder unterteilt. Durch die Trennwand werden also der erste Abschnitt und/oder der zweite Abschnitt in geeigneter Weise aufgeteilt, sodass entsprechende funktionelle Teilbereiche auf dem ersten und/oder zweiten Abschnitt vorhanden sind. Die funktionellen Unterteilungen bieten die Möglichkeit, eine oder mehrere Wicklungen in effizienter Weise aufzubringen und einen diesbezüglichen mechanischen Abschluss oder Anschlag bereitzustellen. Ferner kann die Trennwand auch zu einer höheren Isolationsfestigkeit einer oder mehrerer entsprechenden aufzubringenden Wicklungen beitragen, da beispielsweise mehrere Spannungsbereiche bereitgestellt werden, die jeweils für sich nur relativ geringe Spannungsabfälle haben, voneinander jedoch durch die Trennwände zuverlässig isoliert sind. Beispielsweise können der erste und/oder der zweite Abschnitt, sowie auch weitere Abschnitte, falls derartige weitere Abschnitte vorgesehen sind, an ihrem jeweiligen vorderen und hinteren Ende durch entsprechende Trennwände begrenzt sein. In anderen Varianten ist zusätzlich oder alternativ zu Trennwänden am vorderen und hinteren Ende eine Trennwand zwischen dem vorderen und hinteren Ende vorgesehen, wenn eine entsprechende Unterteilung als geeignet erachtet wird.

Gemäß einem weiteren Aspekt der vorliegenden Erfindung wird die eingangs genannte Aufgabe durch ein induktives Bauelement gelöst. Das induktive Bauelement weist ein Kernmaterial zur Führung eines Magnetfeldes auf und beinhaltet eine Halterung zur Aufnahme der Kernausführung, wobei die Halterung die Eigenschaften besitzt, die zuvor bereits beschrieben sind und auch in der folgenden detaillierten Beschreibung näher angegeben sind. Des Weiteren beinhaltet das induktive Bauelement eine Wicklung, die sich entlang zumindest eines Teils der Kernausführung in feldführender Richtung erstreckt und die Halterung und die Kernausführung umschließt.

Das erfindungsgemäße induktive Bauelement hat aufgrund der erfindungsgemäßen Halterung einen Aufbau derart, dass die Kernausführung und Halterung zumindest in gewissen Bereichen nahezu formschlüssig sind und damit eine kompakte mechanische Einheit bilden. Dies gilt insbesondere für komplexere Geometrien des Kernmaterials, beispielsweise für eine geschlossene Kerngeometrie in Form eines Ring- oder Ovalkerns, und dergleichen, wobei je nach Ausprägung der Halterung eine effiziente Anpassung an den Außendurchmesser und Innendurchmesser sowie die Höhe erfolgen kann.

Beispielsweise ist in einigen Varianten die Halterung so beschaffen, dass ein Federelement bzw. ein elastischer Bereich an einem Außenbereich vorgesehen ist, wie dies zuvor erläutert ist, so dass damit eine effiziente Anpassung an den Außendurchmesser der Kernausführung erfolgen kann. Andererseits kann in gewissen Ausführungsvarianten die effiziente Anpassung des Innendurchmessers bei gekrümmter oder ringförmiger Kerngeometrie durch geeignete Auswahl der Stege, die zuvor beschrieben sind, erfolgen.

In weiteren vorteilhaften Varianten ist die Halterung generell so in ihrer Geometrie oder in anderen Eigenschaften ausgelegt, dass eine zusätzliche mechanische Verbindung zwischen der Halterung und der Kernausführung vor dem Bewickeln nicht erforderlich ist. Das heißt, wie zuvor in einigen Varianten beschrieben ist, ergibt sich eine mechanische Klemmwirkung durch geeignete Auswahl von Eigenschaften der Halterung, etwa ihre Gesamtgeometrie, Elastizität, und dergleichen. Durch den innigen Kontakt zwischen der Kernausführung und der Halterung ist eine weitere Maßnahme zur Vermeidung entsprechender Zwischenräume nicht erforderlich. Insbesondere kann dadurch das Material der Halterung selbst als Isolation dienen, wenn es das Kernmaterial radial in weiten Bereichen umschließt, sodass auch keine weiteren zusätzlichen Isolationsmaßnahmen erforderlich sind. Das heißt, die möglicherweise erforderliche hohe Spannungsfestigkeit zwischen Kernmaterial und Wicklung wird durch die Halterung selbst und ihre Materialstärke bereitgestellt.

Auch kann die Halterung bei Einsatz typischer Wickeltechniken, die zum Teil unter hohem Zug ausgeführt werden, eine Beschädigung der Umhüllung und der Isolation, insbesondere auch bei Verwendung von Drähten mit großem Durchmesser, verhindert werden. Mit weiteren Maßnahmen, wie sie zuvor beschrieben sind, etwa das Verwenden von Trennwänden, kann die Isolationsfestigkeit weiter verbessert werden.

Erfindungsgemäß liegt die Kernausführung in Form einer nicht-linearen geschlossenen Geometrie vor, in denen die zuvor dargestellten Vorteile besonders deutlich zum Tragen kommen.

In einer weiteren vorteilhaften Ausführungsform ist in dem induktiven Bauelement eine weitere Halterung vorgesehen, die die zuvor genannten Eigenschaften besitzt, und die im Zusammenwirken mit der Halterung die Kernausführung aufnimmt und hält, wobei die Wicklung die Halterung und die weitere Halterung umschließt. Das heißt, in dieser Variante wird eine Gesamthalterung in Form zweier gleichartig aufgebauter Halterungen vorgesehen, die entsprechend komplementär zueinander angeordnet sind, sodass dazwischen die Kernausführung zuverlässig aufgenommen wird. Auf diese Weise kann der Vorgang des Anbringens des Kernmaterials an der Halterung vereinfacht werden. Des Weiteren können entsprechende gleiche Halterungen durch geeignete Verfahren, etwa Spritzgießen, und dergleichen, hergestellt werden, ohne dass eine komplexe Gießform erforderlich ist.

Mit Verweis auf die begleitenden Zeichnungen werden nunmehr weitere anschauliche Ausführungsformen, sowie die bislang dargestellten Ausführungsformen, detaillierter beschrieben.

In den Figuren zeigen:
Fig. 1 eine perspektivische schematische Ansicht einer Halterung für die Aufnahme von Kernmaterialien, die im Zusammenwirken mit einer weiteren im Wesentlichen baugleichen Halterung ein Kernmaterial unter teilweise erfolgender Anpassung an die Kontur der Kernausführung aufnimmt, wobei in der dargestellten Ausführungsform die Kernausführung die Kerngeometrie eines Ringkerns besitzt,
Fig. 2Aeine perspektivische Ansicht eines induktiven Bauelements, in welchem mindestens eine Wicklung über der Halterung und der darin aufgenommenen Kernausführung vorgesehen ist, wobei die Halterung zumindest einige Eigenschaften der in Fig. 1 gezeigten Halterung aufweist, und

Fig. 2Beine Seitenansicht des induktiven Bauelements der Fig. 2A.

Mit Verweis auf die begleitenden Zeichnungen werden nunmehr weitere Ausführungsformen detaillierter beschrieben und es werden auch gegebenenfalls weitere Merkmale der bislang beschriebenen Ausführungsformen aufgezeigt.

Fig. 1 ist eine perspektivische Ansicht einer Halterung 100, die zur Aufnahme einer Kernform bzw. einer Kernausführung 190 dient, das wiederum zur Führung eines Magnetfeldes ausgebildet ist. In der vorliegenden Anmeldung ist also ein Kernmaterial als ein magnetisierbares Material zu betrachten, das insbesondere zur Führung eines durch eine in Fig. 1 nicht gezeigte Wicklung erzeugt wird. Dabei sind auch Fälle miteingeschlossen, in denen das Kernmaterial ein magnetisiertes Material beinhaltet.

In der dargestellten Ausführungsform hat das Kernmaterial 190 eine nicht-lineare Geometrie, d. h. eine "Längsrichtung" der Kernausführung 190, die im Wesentlichen mit der Richtung eines magnetischen Feldes zusammenfällt, unabhängig davon, ob magnetische Wechselfelder oder Gleichfelder betrachtet werden, entspricht einer nicht-geradlinigen Ausbreitungsrichtung. In der dargestellten Ausführungsform hat die Kernausführung 190 eine geschlossene Geometrie, d. h., dass in der dargestellten Ausführungsform die Kernausführung 190 keinen Anfangspunkt und keinen Endpunkt entlang der Feldausbreitung bzw. der feldführenden Richtung hat. Dabei ist in Fig. 1 eine nahezu kreisrunde Geometrie, die hierin auch als Ringkerngeometrie bezeichnet wird, dargestellt, wobei jedoch, wie zuvor beschrieben, auch andere Formen einer geschlossenen Kerngeometrie anwendbar sind. So kann beispielsweise die Kernausführung 190 in Abhängigkeit von der geplanten Anwendung und im Hinblick auf die Herstellungskomplexität der Kernausführung 190 die Form eines Ovals, eines Rechtecks, eines Quadrats, und dergleichen aufweisen. Ferner soll unter einer nicht-linearen Geometrie auch eine beliebige Geometrie verstanden werden, in der zumindest Teile der Kernausführung 190 eine von einer Geraden abweichende Feldführungsrichtung definieren, beispielsweise in Form von Teilen einer Ringkerngeometrie, die gegebenenfalls nachträglich zu einer gewünschten Form zusammengesetzt werden, und dergleichen. Des Weiteren ist zu beachten, dass gegebenenfalls ein oder mehrere "Luftspalte" vorgesehen sein können, die als tatsächliche Luftspalte vorgesehen sind und beispielsweise durch die Halterung 100 in geeigneter Weise festgelegt werden, oder die bei Bedarf durch ein geeignetes nicht-magnetisierbares Material, das zwischen benachbarten Abschnitten eines feldführenden Materials angeordnet ist, gebildet sind.

Die Halterung 100 ist so ausgebildet, dass sie zumindest bereichsweise, etwa in gewissen Abschnitten, die hier allgemein als 110, 130, 140 gezeigt sind, der Kontur der Kernausführung 190 angepasst sind. Das heißt, in den Abschnitten 110, 130, 140 erfolgt zumindest teilweise ein mechanischer Kontakt zwischen dem Material der Halterung 100 und der Kernausführung 190, sodass ein mehr oder weniger ausgeprägter mechanischer Kontakt und damit eine Klemmwirkung vorhanden ist. Das heißt, generell ist die Halterung 100 so aufgebaut, dass eine Verformbarkeit gegeben ist, die zumindest eine Konturanpassung in den Abschnitten 110, 130, 140 ermöglicht. Zu diesem Zweck können in der Halterung 100 Bereiche vorgesehen, die ein elastisches Verhalten der Halterung 100, zumindest in Teilen davon, gewährleisten. Beispielsweise können die Abschnitte 110, 130, 140, die eine der Kontur der Kernausführung 190 angepasste Form annehmen, selbst als elastische Bereiche fungieren und/oder es können ein oder mehrere weitere Bereiche vorgesehen sein, die der Halterung 100 ein gewisses Maß an Elastizität verleihen.

Beispielsweise ist mindestens ein Bereich 120 vorgesehen, der an dem Außenbereich der Halterung 100 so vorgesehen ist, dass aufgrund der Geometrie und/oder den Materialeigenschaften des Bereichs 120 ein elastisches Verhalten, insbesondere am Außenrand der Halterung 100, erreicht wird. In der dargestellten Ausführungsform ist der elastische Bereich 120 in Form eines Federelements vorgesehen, das bereits aufgrund seiner Geometrie eine Verformung der Halterung 100 ermöglicht und dabei insbesondere so ausgebildet ist, dass eine Anpassung an den Außendurchmesser der Kernausführung 190 erreicht wird, wenn dieses eine Ringgeometrie oder generell eine gebogene Geometrie hat.

In der dargestellten Ausführungsform hat der elastische Bereich 120, der als Federelement dient, die Form einer klammerartigen Verbindung zwischen zwei der Kontur der Kernausführung 190 zumindest teilweise angepassten Abschnitten, etwa dem Bereich bzw. Abschnitt 110 und dem Abschnitt 130. Das heißt, der Bereich 120, der als Federelement wirkt und der Halterung 100 elastische Eigenschaften verleiht, verbindet einen entsprechenden äußeren Randbereich 111 des Abschnitts 110 mit einem entsprechenden äußeren Randbereich des Abschnitts 130 und verleiht der Halterung 100 damit nicht nur generell eine gewisse Verformbarkeit und Elastizität, sondern bietet insbesondere eine gute Anpassbarkeit an den Außendurchmesser der Kernausführung 190.

In der dargestellten Ausführungsform ist die Halterung 100 in drei Abschnitte, d. h. die Abschnitte 110, 130 und den Abschnitt 140 unterteilt, um somit den gesamten Umfang der aufzunehmenden Kernausführung 190 nachzubilden. Somit sind die jeweiligen Abschnitte 110, 130, 140 durch entsprechende elastische Bereiche, etwa in Form von Federelementen, miteinander verbunden, die den gleichen Aufbau wie der elastische Bereich 120 haben können.

In der dargestellten Ausführungsform ist die Halterung 100 als eine "einstückige" Materialkomponente vorgesehen, die durch ein geeignetes Herstellungsverfahren, etwa durch Spritzgießen, aus einem geeigneten Material, etwa einem Kunststoffmaterial, etwa in Form eines Elastomers, und dergleichen, hergestellt ist. Dabei werden die Geometrie und die Materialmischung geeignet so gewählt, dass die zur Anpassung an die Kontur der Kernausführung 190 erforderliche Verformbarkeit und gegebenenfalls Elastizität in geeigneter Weise erreicht werden. Die Bereitstellung der Halterung 100 in Form einer einstückigen Komponente, d. h. als eine Komponente, die eine nahezu gleichbleibende Materialmischung im gesamten Volumen der Komponente aufweist, ist besonders vorteilhaft aufgrund einer einfachen und preisgünstigen Herstellung. In anderen Varianten, wenn aufwendigere Materialzusammensetzungen in gewissen Bereichen der Halterung 100 erforderlich sind, um beispielsweise anspruchsvolle Vorgaben im Hinblick auf Isolationsfestigkeit, Materialbeständigkeit unter kritischen Einsatzbedingungen, und dergleichen zu erfüllen, kann die Halterung 100 aus zwei oder mehr verschiedenen Materialien aufgebaut sein, wobei jedoch die Auswahl und die Geometrie der einzelnen Materialien so erfolgt, dass zumindest in den Bereichen 120 und gegebenenfalls in den Abschnitten 110, 130, 140 die erforderliche Verformbarkeit und Elastizität vorhanden sind. Beispielsweise können derartige Materialmischungen während eines Spritzgießens verwendet werden, oder es können nach der Herstellung einer oder mehrerer Grundkomponenten der Halterung 100 weitere Komponenten mechanisch an den Grundkomponenten angebracht werden.

In der dargestellten Ausführungsform sind ferner zwischen dem äußeren Randbereich 111 der jeweiligen Abschnitte 110, 130 und 140 und einem inneren Randbereich 112 entsprechende Stege 113 als Verbindungselemente zwischen den jeweiligen äußeren Randbereichen 111 und den inneren Randbereichen 112 vorgesehen. Die Stege 113, die auch als Lamellen bezeichnet werden können, sind in der dargestellten Ausführungsform derart angeordnet, dass die jeweiligen Endbereiche, sofern sie in den äußeren Randbereich 111 oder dem inneren Randbereich 112 münden, einen "schrägen" Verlauf haben. Das heißt, in der dargestellten Ausführungsform sind die in den Randbereichen 111 und 112 mündenden Stege 113 so angeordnet, dass sie nicht-rechtwinklig in dem jeweiligen Randbereich 111 oder 112 münden. Auf diese Weise wird neben der Einsparung an Material in den jeweiligen Abschnitten 110, 130, 140 insbesondere ein hohes Maß an Verformbarkeit und elastischem Verhalten erreicht, da die Stege 113 aufgrund des nicht-rechtwinkligen Einmündens insbesondere auf der Innenseite, d. h. an den Randbereichen 112, eine radial nach innen und außen gerichtete Verformung ermöglichen, so dass damit eine ausgeprägte Anpassbarkeit an den Innenradius der Kernausführung 190 möglich ist. Das heißt, bei einer erforderlichen Anpassung an den Innenradius der Kernausführung 190 können die Stege 113 mit einer gewissen Größe quer zu ihrer Längsrichtung ausgelenkt werden, ohne dass dafür eine allzu ausgeprägte elastische Eigenschaft des Grundmaterials der Stege 113 erforderlich ist. Wenn also auf die jeweiligen Innenbereiche 112 eine radial nach innen oder außen gerichtete Kraft ausgeübt wird, die beispielsweise aufgrund eines kleineren Innendurchmessers der Kernausführung 190 beim Aufbringen der Halterung 100 auf die Kernausführung 190 ausgeübt wird, dann kann aufgrund der nicht-rechtwinkligen Anordnung der Stege 113 eine entsprechende Verformung und damit Auslenkung der Stege 113 und somit der inneren Randbereiche 112 ohne übermäßigen Kraftaufwand erfolgen. Andererseits wird durch diese geometriebedingte ausgeprägte Elastizität, die durch die nicht-rechtwinklige Anordnung der Stege 113 begünstigt wird, auch ein hohes Maß an rücktreibender Kraft bereitgestellt, sodass ein mechanisch inniger Kontakt zwischen dem inneren Randbereich 112 und dem entsprechenden Bereich der Kernausführung 190 gewährleistet ist.

In anderen nicht gezeigten Ausführungsformen können, wenn die geometriebedingte Verformbarkeit und Elastizität, die durch die nicht-rechtwinklig einmündenden Stege 113 vermittelt werden, nicht erforderlich ist und beispielsweise die elastischen Eigenschaften ausreichend sind, die durch das Stegmaterial selbst hervorgerufen werden, die Stege 113 auch in einer Anordnung vorgesehen werden, die zu einer nahezu rechtwinkligen Einmündung der Stege 113 in die entsprechenden Randbereiche 111 und 112 führt.

Ferner können in anderen nicht gezeigten Ausführungsformen auch komplexere Strukturen in Verbindung mit den Stegen 113 eingesetzt werden, wenn etwa entsprechende Querverstrebungen zwischen zumindest einigen der Stege 113 erforderlich sind, um beispielsweise in konstruktiver Weise den Grad der Verformbarkeit und Elastizität einzustellen und/oder um eine erhöhte Isolationsfestigkeit zu erreichen, wenn beispielsweise sehr dünne Drähte auf die Halterung 100 aufzubringen sind.

Generell sind typischerweise die jeweiligen Abstände zwischen den Stegen 113 so gewählt, dass ein mechanischer Kontakt zwischen einem Wicklungsdraht und der Kernausführung 190 nahezu ausgeschlossen ist. Somit wirkt die Halterung 100 insgesamt als ein Isolationsmaterial zwischen einer Wicklung und der Kernausführung 190, selbst wenn die entsprechenden Abschnitte 110, 130, 140 mit den Stegen 113 versehen sind.

In vorteilhaften Ausführungsformen, wie sie in Fig. 1 gezeigt sind, sind ferner eine oder mehrere Trennwände 150 vorgesehen, die zu einer geeigneten Unterteilung des auf der Halterung 100 zur Verfügung stehenden Wickelraums dienen können. Beispielsweise sind die jeweiligen Abschnitte 110, 130 und 140 an ihren jeweiligen Enden durch die Trennwände 150 begrenzt, wobei in den jeweiligen Trennwänden 150 entsprechende Einschnitte 151 bzw. Unterbrechungen vorgesehen sind, die gewährleisten, dass die allgemeine Verformbarkeit der Halterung 100 gewahrt bleibt. Die radiale Größe der Einschnitte 151 ist so ausgelegt, dass eine zuverlässige mechanische Abgrenzung von Wickeldrähten zwischen den Abschnitten trotz der Einschnitte gegeben ist.

In anderen nicht gezeigten Ausführungsformen können die Einschnitte 151 auch so ausgebildet sein, dass sie ab einer gewissen Höhe ein Durchführen eines Wickeldrahtes ermöglichen, ohne dass jedoch ein Absinken des Wickeldrahtes auf die Kernausführung 190 in den Bereichen 120 möglich ist. Auf diese Weise können, bei Bedarf, entsprechende Wicklungsabschnitte, die auf den Abschnitten 110, 130, 140 aufzubringen sind, über die Bereiche 120 hinweg verbunden werden, wobei dennoch eine ausreichende Isolationsstrecke zu der Kernausführung 190 beibehalten wird. Dazu kann beispielsweise der Einschnitt 151 so gestaltet sein, dass er sich in Richtung zu der Kernausführung 190 hin verengt, sodass eine Berührung der Kernausführung 190 für einen gegebenen Durchmesser des Wickeldrahtes verhindert wird. Andererseits kann der Einschnitt 151 zusätzlich so gewählt werden, dass der Wickeldraht bei Durchführung durch den Einschnitt 151 unterhalb der Oberkante des Einschnitts 151 liegt, sodass diese Oberkante der Trennwand 150 weiterhin den obersten Punkt der Halterung 100 definiert, und damit ein Aufliegen auf einer Fläche, beispielsweise einer Leiterplatte, und dergleichen, durch die Punkte der Halterung 100 bewerkstelligt wird, ohne dass ein Kontakt zu einem entsprechenden Wickeldraht erfolgt. Insbesondere können die Trennwände 150 auch im Hinblick auf die Anzahl der Windungsebenen so gestaltet werden, dass die Oberkanten der Trennwände 150 zuverlässig über der höchsten entsprechenden Wicklungsebene liegen.

In vorteilhaften Ausführungsformen ist die Halterung 100 so konzipiert, dass eine entsprechende Kernausführung, etwa die Kernausführung 190, in Verbindung mit einer baugleichen Halterung 100A in geeigneter Weise aufgenommen, zumindest großflächig umschlossen und mechanisch gehalten wird. Das heißt, die Halterung 100 ist in dieser Ausführungsform als eine "Halbschale" einer Gesamthalterung bzw. eines Gesamtspulenkerns zu verstehen, die in Verbindung mit der baugleichen Halterung 100A, die geeignet zu der Halterung 100 orientiert wird, die Kernausführung 190 aufnimmt. Dabei besitzen beide Halterungen 100 und 100A die entsprechenden Eigenschaften im Hinblick auf Verformung, Elastizität, und dergleichen, sodass eine Anpassung an die Kontur der Kernausführung 190 für beide Halterungen 100, 100A gegeben ist. Aufgrund des geometrischen Aufbaus, wie er zuvor erläutert ist, ergibt sich auch eine geeignete rückstellende Kraft bei einer entsprechenden Verformung der jeweiligen Halterungen 100, 100A, sodass in vorteilhaften Ausführungsformen auf eine zusätzliche mechanische Fixierung der Halterungen 100, 100A an der Kernausführung 190 verzichtet werden kann. Das heißt, durch die Verwendung zweier Halterungen 100, 100A, die baugleich sind und geeignet zueinander orientiert werden, kann die Kernausführung in einfacher Weise umschlossen werden, indem die beiden Halterungen 100, 100A entsprechend auf die Kernausführung 190 aufgedrückt werden, und aufgrund der Eigenschaften der Halterungen 100, 100A wird dadurch eine ausreichende Haltekraft zwischen jeweiliger Halterung und der Kernausführung hervorgerufen, sodass die weitere Bearbeitung, etwa das automatische Bewickeln, ohne weitere Maßnahmen erfolgen kann.

Insbesondere wirken die Halterungen 100, 100A im Verbund als eine zuverlässige Isolationsschicht auf der Kernausführung 190, die in zuverlässiger Weise einen mechanischen und damit einen möglichen elektrischen Kontakt zwischen einer Wicklung und der Kernausführung 190 unterbindet. Ferner ist unabhängig von möglichen Abmessungstoleranzen der Kernausführung 190 durch die beiden Halterungen 100, 100A ein genauer Isolationsabstand zwischen Kernausführung und Wicklung gegeben, der ausschließlich durch konstruktive Maßnahmen, d. h., durch die Ausbildung einer Spritzgießform, und dergleichen, in präziser Weise gegeben ist. Eine weitere Bearbeitung im Hinblick auf mechanisches Fixieren und Bereitstellen einer erhöhten Isolationsfestigkeit in Verbindung mit dem Ausgleich von möglichen Toleranzen ist somit für die Kernausführung 190 nicht mehr erforderlich, sodass sich dadurch wesentliche Vorteile gegenüber den bekannten Techniken ergeben.

Fig. 2A zeigt eine perspektivische Ansicht eines induktiven Bauelements 280, das auf der Grundlage einer Halterung 200 aufgebaut ist, die zumindest in Bereichen an die Kontur einer Kernausführung 290 anpassbar ist. Die Halterung bzw. der Spulenkörperteil 200 ist beispielsweise in allen Bereichen so aufgebaut, wie dies zuvor, insbesondere in Verbindung mit der Halterung 100 nach Fig. 1, erläutert ist. Insbesondere wird die Kernausführung, die in Form eines Ringkerns bereitgestellt ist, von zwei Halterungen, d. h., von der Halterung 200 und einer weiteren Halterung 200A, aufgenommen und mechanisch fixiert, wie dies auch bereits zuvor erläutert ist. Somit sind in dem Bauelement 280 entsprechende Bereiche 220 in den jeweiligen Halterungen 200, 200A vorgesehen, die insbesondere dem Außendurchmesser der Halterungen 200, 200A elastische Eigenschaften verleihen, wie dies auch zuvor mit Verweis auf die Halterung 100 erläutert ist. Zwar sind auch in Fig. 2A drei Abschnitte und damit drei elastische Bereiche 220 gezeigt, wie dies für die Ausführungsform gilt, die in Fig. 1 gezeigt ist. Es ist aber dennoch zu beachten, dass in anderen Ausführungsformen weniger als drei Abschnitte oder mehr als drei Abschnitte vorgesehen werden können, wenn dies aufgrund der allgemeinen Geometrie der Kernausführung 290 und/oder aufgrund gewisser Anforderungen des Bauelements 280 vorteilhaft ist.

Ferner sind in den jeweiligen Bereichen, die durch die Trennwände 250 begrenzt sind, entsprechende Wicklungen 270, 271, 272 aufgebracht, die unabhängige Wicklungen sein können. In anderen Fällen können zwei oder mehr Wicklungen miteinander verbunden sein, wobei entsprechende Einschnitte 251 in den Trennwänden 250 zum Überführen des Wicklungsdrahtes in einem benachbarten Abschnitt verwendet werden können, die dann jedoch vorteilhafterweise die zuvor in Verbindung mit der Fig. 1 dargestellte Struktur besitzen, um auch in den nicht von der entsprechenden Wicklung umschlossenen Bereich der Kernausführung 290 eine zuverlässige Isolation und mechanische Fixierung des Wicklungsdrahtes zu gewährleisten. In der vorteilhaften Ausführungsvariante, die in Fig. 2A gezeigt ist, sind die Trennwände 250 so gestaltet, dass ihre Oberkanten 252 den "höchsten" Punkt des Bauelements 280, und auch entsprechend den "tiefsten" Punkt bilden, sodass ein Aufbringen auf eine ebene Fläche, etwa eine Leiterplatte, möglich ist, ohne dass Teile der Wicklungen 270, 271, 272 die entsprechende Auflagefläche berühren.

Fig. 2B zeigt schematisch eine Seitenansicht des Bauelements 280, in denen die beiden Halterungen 200, 200A die Kernausführung 290 zuverlässig so umschließen, dass die entsprechenden Wicklungen, etwa die Wicklung 270 ohne mechanischen Kontakt zu der Kernausführung 290 aufgebracht werden können. Wie in der Seitenansicht gut erkennbar ist, sind dabei der oberste Punkt 252 sowie der unterste Punkt 253 des Bauelements 280, mit Ausnahme von möglichen Kontaktbereichen für die Wicklungsenden, durch die Trennwände 251 festgelegt und bilden somit einen zuverlässigen mechanischen Anschlag für die Montage auf einer Leiterplatte, und dergleichen.

Das induktive Bauelement 280 kann somit unter Anwendung der Halterung 200, 200A, die die Eigenschaften haben, die zuvor in Verbindung mit der Halterung 100 erläutert sind, zeiteffizient aufgebaut werden, da die Halterungen 200, 200A zum einen die Anpassung an die Kontur der Kernausführung 290 zum Ausgleich von Abmessungstoleranzen bewirken und andererseits aufgrund der elastischen und federnden Eigenschaften eine ausreichende mechanische Haltekraft bereitstellen, sodass eine kompakte mechanische Einheit aus Halterungen 200, 200A und Kernausführung 290 bereitgestellt wird, die keine weiteren Bearbeitungsschritte erfordert, um die Wicklungen 270, 271, 272 aufzubringen. Insbesondere bei der Bewicklung mit relativ dicken Wicklungsdrähten führen die für die Bewicklung erforderlichen hohen Zugkräfte nicht zu einer Beschädigung der Kernausführung und der Halterungen 200, 200A, sodass zusätzlich zum Wegfall weiterer Isolationsmaßnahmen auch der automatische Wickelvorgang selbst in robusterer Weise im Vergleich zu konventionellen Techniken ausführbar ist. Durch die entsprechende Aufteilung der Halterungen 200, 200A in entsprechende Abschnitte und das Vorsehen von Trennwänden gelingt in vorteilhaften Ausführungsformen eine geeignete elektrische Aufteilung und ein hohes Maß an Spannungsfestigkeit, da beispielsweise Wicklungsbereiche, die jeweils zueinander eine hohe Spannungsdifferenz aufweisen, zuverlässig durch die Trennwände begrenzt werden und ferner durch die entsprechenden als Federelemente wirkenden Bereiche 220 getrennt sind.

An der jeweiligen Innenseite sind die als Federelement wirkenden Bereiche 220 nicht miteinander verbunden, sodass dort weiterhin die gute Verformbarkeit und damit Anpassbarkeit an die Kontur der Kernausführung 290 gewährleistet bleibt.

Das induktive Bauelement 280 kann in seiner Größe und seinen elektrischen Eigenschaften an viele Anwendungen angepasst werden. Beispielsweise hat das Bauelement in der Ausführungsform als Bauelement mit Ringkern einen Durchmesser von etwa 30 mm bis 70 mm, beispielsweise ca. 50 bis 55 mm, um etwa eine Induktivität von 0,5 bis 5 mH bei Stromstärken von ca. 1 bis 10 A bereitzustellen. Selbstverständlich können die erfindungsgemäße formadaptive Halterung und das damit hergestellte induktive Bauelement auch für andere elektrische Anwendungsfälle angepasst werden, in denen beispielsweise eine andere Größe, eine andere Geometrie, andere Stromstärken, und dergleichen, erforderlich sind. Insbesondere können die Halterungen der vorliegenden Erfindung so ausgebildet sein, dass sie einzelne Kernteile aufnehmen und mechanisch fixieren, sodass dann als Ganzes eine gewünschte Kerngeometrie mit oder ohne Luftspalte gebildet wird.

## Patentansprüche

1. Halterung (100, 100A, 200, 200A) zur Aufnahme einer Kernausführung (190, 290), die zur Führung eines Magnetfelds dient, wobei die Halterung derart verformbar ausgebildet ist, dass sie zumindest bereichsweise an die Kontur der Kernausführung (190, 290) zum Ausgleich von Abmessungstoleranzen anpassbar ist,
wobei die Kernausführung (190, 290) ein Kern mit geschlossener Geometrie ist, und eine
elektrische Wicklung (270, 271, 272) auf die Halterung (100, 100A, 200, 200A) aufbringbar ist, und
wobei die Halterung (100, 100A, 200, 200A), zumindest in Abschnitten, einen inneren Umfangsrandbereich (112)
und einen dazu gegenüberliegenden äußeren Umfangsrandbereich (111) aufweist,
**gekennzeichnet dadurch, dass** der innere Umfangsrandbereich und der äußere Umfangsrandbereich durch nicht geradlinig verlaufende Stege (113) zur Bereitstellung eines gewissen Maßes an Elastizität zur Erhöhung der Formanpassbarbeit der Halterung miteinander verbunden sind.

2. Halterung (100, 100A, 200, 200A) nach Anspruch 1, wobei die Halterung (100, 100A, 200, 200A) mindestens einen elastischen Bereich (120, 220) aufweist.

3. Halterung (100, 100A, 200, 200A) nach Anspruch 2, wobei der mindestens eine elastische Bereich (120, 220) als Federelement ausgebildet ist.

4. Halterung (100, 100A, 200, 200A) nach Anspruch 2 oder 3, wobei der elastische Bereich (120, 220) seine elastische Eigenschaft zumindest teilweise durch eine Elastizität einer in dem elastischen Bereich (120, 220) verwendeten Materialkomponente erhält.

5. Halterung nach einem der vorhergehenden Ansprüche, wobei die Halterung (100, 100A, 200, 200A) zur Aufnahme der Kernausführung ausgebildet ist, wobei diese eine Ringkerngeometrie oder einen Teil einer Ringkerngeometrie, besitzt.

6. Halterung (100, 100A, 200, 200A) nach einem der vorhergehenden Ansprüche, die so ausgebildet ist, dass sie bei der zumindest bereichsweise erfolgenden Anpassung an die Kontur der Kernausführung (190, 290) eine Haltekraft ausübt, die eine Klemmwirkung zwischen der Halterung (100, 100A, 200, 200A) und dem Kernmaterial ergibt.

7. Halterung (100, 100A, 200, 200A) nach Anspruch 1, wobei die Stege (113) nicht-rechtwinklig in den inneren Umfangsrandbereich und den äußeren Umfangsrandbereich münden.

8. Halterung (100, 100A, 200, 200A) nach einem der vorhergehenden Ansprüche, die einen ersten Abschnitt (110, 130, 140) und einen zweiten Abschnitt (110, 130,140) aufweist, die in einer feldführenden Richtung der Kernausführung (190, 290) in Reihe angeordnet sind und durch einen entlang der feldführenden Richtung elastisch wirkenden Bereich (120, 220) verbunden sind.

9. Halterung (100, 100A, 200, 200A) nach Anspruch 8, wobei der in der feldführenden Richtung elastisch wirkende Bereich (120, 220) bei der geschlossenen Geometrie der Kernausführung (190, 290) nur an einer Außenumfangsseite der Halterung (100, 100A, 200, 200A) vorgesehen ist.

10. Halterung (100, 100A, 200, 200A) nach Anspruch 8 oder 9, wobei der erste und/oder der zweite Abschnitt (110, 130, 140) in der feldführenden Richtung durch mindestens eine Trennwand (150, 250) begrenzt und/oder unterteilt sind.

11. Induktives Bauelement (280), mit einer Kernausführung (290) zur Führung eines Magnetfeldes, einer Halterung (200, 200A) zur Aufnahme der Kernausführung (290) nach einem der vorhergehenden Ansprüche und einer Wicklung (270, 271, 272), die sich entlang zumindest eines Teils der Kernausführung (290) in feldführender Richtung erstreckt und die Halterung (200, 200A) und die Kernausführung (290) umschließt.

12. Induktives Bauelement nach Anspruch 11, wobei die Kernausführung (290) eine geschlossene Geometrie, insbesondere eine Ringkern- oder Ovalkerngeometrie oder einen Teil einer Ringkern- oder Ovalkerngeometrie, besitzt.

13. Induktives Bauelement nach Anspruch 11 oder 12, wobei eine weitere Halterung nach einem der Ansprüche 1 bis 12 vorgesehen ist, die im Zusammenwirken mit der Halterung (200, 200A) die Kernausführung (290) hält, und wobei die Wicklung die Halterung (200, 200A) und die weitere Halterung umschließt.

## Claims

1. Holder (100, 100A, 200, 200A) for receiving a core design (190, 290) which serves to guide a magnetic field, the holder being designed to be deformable in such a way that it can be adapted at least in some areas to the contour of the core design (190, 290) in order to compensate for dimensional tolerances,
wherein the core design (190, 290) is a core with a closed geometry, and an electrical winding (270, 271, 272) can be applied to the holder (100, 100A, 200, 200A), and
wherein the holder (100, 100A, 200, 200A) has, at least in sections, an inner peripheral edge portion (112) and an outer peripheral edge portion (111) opposite thereto,
**characterized in that** the inner peripheral edge portion and the outer peripheral edge portion are connected to each other by webs (113) which do not extend in a straight line in order to provide a certain degree of elasticity for increasing the shape adaptability of the holder.

2. Holder (100, 100A, 200, 200A) according to claim 1, wherein the holder (100, 100A, 200, 200A) comprises at least one elastic region (120, 220).

3. Holder (100, 100A, 200, 200A) according to claim 2, wherein the at least one elastic region (120, 220) is designed as a spring element.

4. Holder (100, 100A, 200, 200A) according to claim 2 or 3, wherein the elastic region (120, 220) obtains its elastic property at least partly by an elasticity of a material component used in the elastic region (120, 220).

5. Holder according to any one of the preceding claims, wherein the holder (100, 100A, 200, 200A) is configured to receive the core design, wherein the core design has a toroidal geometry or a part of a toroidal geometry.

6. Holder (100, 100A, 200, 200A) according to one of the preceding claims, which is designed such that it exerts a holding force which results in a clamping effect between the holder (100, 100A, 200, 200A) and the core material during the at least partial adaptation to the contour of the core design (190, 290).

7. Holder (100, 10OA, 200, 200A) according to claim 1, wherein the webs (113) open non-rectangularly into the inner circumferential edge region and the outer circumferential edge region.

8. Holder (100, 100A, 200, 200A) according to any one of the preceding claims, comprising a first section (110, 130, 140) and a second section (110, 130, 140) arranged in series in a field-guiding direction of the core design (190, 290), and
are connected by a region (120, 220) acting elastically along the field-guiding direction.

9. Holder (100, 10OA, 200, 200A) according to claim 8, wherein the region (120, 220) acting elastically in the field-guiding direction is provided only on an outer circumferential side of the holder (100, 100A, 200, 200A) in the closed geometry of the core design (190, 290).

10. Holder (100, 100A, 200, 200A) according to claim 8 or 9, wherein the first and/or the second section (110, 130, 140) are bounded and/or divided in the field-guiding direction by at least one separating wall (150, 250).

11. Inductive component (280), comprising a core design (290) for guiding a magnetic field, a holder (200, 200A) for receiving the core design (290) according to one of the preceding claims, and a winding (270, 271, 272) which extends along at least a part of the core design (290) in the field-guiding direction and encloses the holder (200, 200A) and the core design (290).

12. Inductive component according to claim 11, wherein the core design (290) has a closed geometry, in particular an annular core or oval core geometry or a part of an annular core or oval core geometry.

13. Inductive component according to claim 11 or 12, wherein a further holder according to one of claims 1 to 12 is provided which, in cooperation with the holder (200, 200A), holds the core embodiment (290), and wherein the winding encloses the holder (200, 200A) and the further holder.

## Revendications

1. Support (100, 100A, 200, 200A) destiné à recevoir une structure de noyau (190, 290) servant à guider un champ magnétique, dans lequel ledit support est conçu de manière déformable de manière à pouvoir être adapté, au moins par endroits, au contour de la structure de noyau (190, 290) afin de compenser les tolérances dimensionnelles,
dans lequel la structure de noyau (190, 290) est un noyau à géométrie fermée et un enroulement électrique (270, 271, 272) peut être appliqué sur le support (100, 100A, 200, 200A), et
dans lequel le support (100, 100A, 200, 200A) présente, au moins par sections, une région de bord périphérique interne (112) et une région de bord périphérique externe (111) opposée,
**caractérisé en ce que** la région de bord périphérique interne et la région de bord périphérique externe sont reliées entre elles par des barres non rectilignes (113) pour procurer un certain degré d'élasticité afin d'augmenter l'adaptabilité de forme du support.

2. Support (100, 100A, 200, 200A) selon la revendication 1, dans lequel le support (100, 100A, 200, 200A) comporte au moins une région élastique (120, 220).

3. Support (100, 100A, 200, 200A) selon la revendication 2, dans lequel ladite au moins une région élastique (120, 220) est conçue comme un élément de ressort.

4. Support (100, 100A, 200, 200A) selon la revendication 2 ou 3, dans lequel la propriété élastique de la région élastique (120, 220) provient au moins partiellement de l'élasticité d'un composant de matériau utilisé dans la région élastique (120, 220).

5. Support selon l'une des revendications précédentes, dans lequel le support (100, 100A, 200, 200A) est conçu pour recevoir la structure de noyau, qui présente une géométrie de noyau totalement ou partiellement toroïdale.

6. Support (100, 100A, 200, 200A) selon l'une des revendications précédentes, conçu de manière à exercer, lorsqu'il est adapté au moins dans certaines zones au contour de la structure de noyau (190, 290), une force de maintien qui produit un effet de serrage entre le support (100, 100A, 200, 200A) et le matériau de noyau.

7. Support (100, 100A, 200, 200A) selon la revendication 1, dans lequel les barres (113) aboutissent de manière non perpendiculaire dans la région de bord périphérique interne et dans la région de bord périphérique externe.

8. Support (100, 100A, 200, 200A) selon l'une des revendications précédentes, présentant une première section (110, 130, 140) et une deuxième section (110, 130, 140) alignées dans une direction de guidage de champ de la structure de noyau (190, 290) et reliées par une région (120, 220) à action élastique selon la direction de guidage de champ.

9. Support (100, 100A, 200, 200A) selon la revendication 8, dans lequel la région (120, 220) à action élastique selon la direction de guidage de champ est pourvue uniquement sur un côté périphérique externe du support (100, 100A, 200, 200A) dans la géométrie fermée de la structure de noyau (190, 290).

10. Support (100, 100A, 200, 200A) selon la revendication 8 ou 9, dans lequel la première et/ou la deuxième section (110, 130, 140) est délimitée et/ou divisée dans la direction de guidage de champ par au moins une paroi de séparation (150, 250).

11. Composant inductif (280) comprenant une structure de noyau (290) pour guider un champ magnétique, un support (200, 200A) pour recevoir la structure de noyau (290) selon l'une des revendications précédentes, et un enroulement (270, 271, 272) qui s'étend le long d'au moins une partie de la structure de noyau (290) dans la direction de guidage de champ et entoure le support (200, 200A) et la structure de noyau (290).

12. Composant inductif selon la revendication 11, dans lequel la structure de noyau (290) présente une géométrie fermée, en particulier une géométrie de noyau totalement ou partiellement toroïdale ou ovale.

13. Composant inductif selon la revendication 11 ou 12, dans lequel est pourvu un autre support selon l'une des revendications 1 à 12 qui maintient la structure de noyau (290) conjointement au support (200, 200A), et dans lequel l'enroulement entoure le support (200, 200A) et l'autre support.
